# EUROPÄISCHE PATENTSCHRIFT

(11) **EP 2 131 118 B1**
(45) Veröffentlichungstag und Bekanntmachung des Hinweises auf die Patenterteilung: **02.02.2011**
(21) Anmeldenummer: 09090008.5
(22) Anmeldetag: 28.05.2009
(51) Int. Cl.: F24H 9/12

(54) **Heizkörper mit Teillastfunktion**
Heater with load sharing function
Radiateur doté d'une fonction de charge partielle

(30) Priorität: 04.06.2008 DE 202008007454 U
(43) Veröffentlichungstag der Anmeldung: 09.12.2009
(73) Patentinhaber: KERMI GmbH, 94447 Plattling (DE)
(72) Erfinder: Edelmann, Dieter, 94569 Stephansposching (DE)
(74) Vertreter: Patentanwälte Bressel und Partner

(56) Entgegenhaltungen:
- EP-A- 1 227 290
- DE-U1- 29 511 076
- DE-U1-202005 012 826
- DE-U1-202007 015 143

## Beschreibung

Die Erfindung betrifft einen mehrreihigen Heizkörper, insbesondere einen Flachheizkörper nach dem Oberbegriff des Anspruchs 1, mit Teillastfunktion. Heizkörper mit Einrichtungen zur gerichteten Führung des Heizmediums zur Erreichung einer Teillastfunktion sind bereits bekannt. Dadurch soll erreicht werden, dass beim Heizvorgang bevorzugt die in den zu beheizenden Raum gerichtete Heizplatte mit dem Heizmedium durchströmt wird und so eine schnell fühlbare Erwärmung erfolgt. Dabei können Heizkörper, die bei Teillast ein verbessertes Betriebsverhalten zum Raum (höhere Oberflächentemperatur der vorderen Platte und damit mehr Strahlung in den Raum) aufweisen, auf verschiedene Arten dargestellt werden. Eine der Möglichkeiten ist die serielle Schaltung der einzelnen Heizplatten in der Art, dass die dem Raum zugewandte Platte zuerst durchströmt wird und die dem Raum abgewandte(n) Platte(n) danach. Die Variante mit integriertem Ventil ist in der heutigen Konstruktion mit einer aufwändigen Ventilarmatur ausgestattet, die bereits im Werk eingeschweißt wird. Derartige Heizkörper werden beispielsweise in der EP 1 227 290 B1, DE 295 11 076 U1, DE 32 16 922 C2, DE 20 2004 019 163 U1, DE 20 2004 017 628 U1 und der DE-PS 2517611 beschrieben.

In der EP 1 227 290 B1 wird in einer Ausführungsform in einem der Querkanäle ein Einlegeteil im Bereich eines Vorlaufganges angeordnet, wobei durch das Einlegeteil das Vorlaufwasser zu dem anderen Querkanal leitbar ist. In einer anderen Ausführungsform ist in einem der Querkanäle ein Einlegeteil im Bereich eines Verbindungsstückes angeordnet, wobei durch das Einlegeteil ein Überströmen des Heizwassers aus dem Querkanal in das Verbindungsstück verhindert wird.

Aus der DE 295 11 076 U1 ist ein Heizkörper mit mindestens zwei Heizplatten bekannt, zwischen denen eine Verteilergarnitur angeordnet ist, welche einen Vorlaufbereich zur Verbindung mit einer ersten vorderen Heizplatte und einen Rücklaufbereich zur Verbindung mit einem Rücklaufanschluss der hinteren Heizplatte aufweist. Nach einer Ausführungsform ist vorgesehen, dass die Verteilergarnitur an einem unteren Eckbereich und das Ventil diagonal gegenüberliegend angeordnet sind. Ein Teillastbetrieb mit bevorzugter Anströmung der vorderen Heizplatte ist damit nur bedingt möglich, da das Heizmedium nach dem Einströmen in den unteren Vorlauf aufgrund des thermischen Auftriebes sofort nach oben steigt und über das Ventil in die hintere der beiden Heizplatten abströmt. Eine bevorzugte Durchströmung der vorderen Heizplatte wird demnach nicht erreicht. Vor allem bei langen Heizkörpern, bleibt die vordere Platte kalt. In den übrigen Druckschriften sind ähnliche Lösungen mit verschiedenartigen Einlegeteilen beschrieben. Nachteilig bei diesen Lösungen ist, dass vor dem Nippeln von Ventil und Absperrverschraubungen die entsprechenden Einlegeteile nach Einbauanleitung in die Anschluss-T-Stücke eingesetzt werden müssen.

Weiter ist aus der DE 20 2005 012 826U1 ein mehrreihiger Heizkörper mit Teillastfunktion bekannt. Die unteren Anschlussgarnituren sind bei dieser Ausführung durch ein Rücklaufrohr miteinander verbunden, wobei das Rücklaufrohr eine der unteren Anschlussgarnituren durchkreuzt.

Die Aufgabe der vorliegenden Erfindung besteht deshalb darin, dem Anwender einen fertig anschließbaren Heizkörper zur Verfügung zu stellen, der in Teillastfunktion mit einer Anschlussarmatur betreibbar und mit geringem Aufwand herstellbar ist. Vorteilhaft können dadurch auch Anschlussfehler ausgeschlossen werden, die die Teillastfunktion beeinträchtigen.

Erfindungsgemäß wird diese Aufgabe durch die Merkmale des Anspruchs 1 gelöst. In den zugehörigen Ansprüchen 2 bis 6 sind bevorzugte Ausführungen der Erfindung enthalten.

Der erfindungsgemäße Heizkörper umfasst Anschlussarmaturen im unteren Eck eines mehrlagigen Heizkörpers, die dafür sorgen, dass der Vorlauf vom Heizungsnetz in die vordere Heizplatte und der Rücklauf zum Heizungsnetz aus der /den hinteren Platte(n) geleitet wird. Die unteren Anschlussgarnituren stehen mit dem Vorlaufanschluss bzw. Rücklaufanschluss fluidtechnisch in Verbindung und sind durch ein Überströmrohr miteinander verbunden. Das Überströmrohr ist horizontal zwischen den Heizplatten angeordnet und leitet erfindungsemäß den Vorlauf V des Heizmediums aus der dem zu beheizenden Raum zugewandte Heizkörperplatte in die dahinter angeordnete(n) Heizplatte(n). An jedem oberen seitlichen Endabschnitt sind aus T-Stücken bestehende Anschlussgarnituren angeordnet, bei welchen links die zur hinteren Heizplatte gerichtete Strömungsrichtung und rechts die zur vorderen Heizplatte gerichtete Strömungsrichtung verschlossen ist.

Vorteilhaft werden durch Sperrscheiben unerwünschte Strömungsrichtungen in den oberen beiden T-Stücken verhindert.

Vorteilhaft ist dabei, dass sowohl die vordere und die hintere Platte mit dem jeweiligen linken oder rechten T-Stück entlüftet werden kann. Dies wird durch eine kleine Bohrung in den Sperrscheiben ermöglicht. Die Größe der Bohrung ist so ausgewählt dass ein Überströmen des Heizmediums verhindert wird.

Nach einem bevorzugten Merkmal der Erfindung ist vorgesehen, dass die linke untere Anschlussgarnitur zur Weiterleitung des Vorlaufs des Heizmediums in die vordere Heizplatte aus dem Vorlaufanschluss V ausgebildet ist und weiter den aus der vorderen Heizplatte über die rechte Anschlussgarnitur und das Überströmrohr ausströmenden Vorlauf fluidtechnisch getrennt in die hintere Heizplatte leitet. Vorteilhaft ist dabei die rechte Anschlussgarnitur neben der Weiterleitung des aus der vorderen Heizplatte in das Überströmrohr ausströmenden Vorlaufs zusätzlich fluidtechnisch getrennt zur Weiterleitung des Rücklaufs des Heizmediums aus der hinteren Heizplatte zum Rücklaufanschluss R ausgebildet.

Nach einem besonderen Merkmal erfolgt die fluidtechnische Trennung zur Einhaltung der gewünschten Durchflussrichtungen des Heizmediums in den Anschlussgarnituren (c, d) durch Bohrungen und/oder Einbauteile mit entsprechenden Kanälen und/oder Bohrungen.

Weiter ist vorgesehen, dass die unteren Anschlussgarnituren zur Gewährleistung eines mittigen Anschlusses des Heizkörpers mit zusätzlichen Anschlusstücken versehen sind, die einen 50 mm Anschluss des Heizkörpers an die Anschlussmuffen des Vor - und Rücklaufs des Heizungsnetzes gewährleisten.

Nachfolgend wird die Erfindung anhand der in den Zeichnungen dargestellten Figuren näher erläutert. Dabei werden weitere Vorteile der vorliegenden Erfindung offenbart.
Es zeigen
- Fig. 1:: die Vorderansicht der hinteren Heizplatte eines mehrreihigen Flachheizkörpers mit Überströmrohr,
- Fig. 2:: eine Seitenansicht Heizplatte eines zweireihigen Flachheizkörpers,
- Fig. 3:: eine perspektivische Ansicht der unteren Anschlusskonstruktion eines zweireihigen Heizkörpers,
- Fig. 4:: Ausbildung einer Anschlussgarnitur c, d,
- Fig. 5:: Variante 1 - Einbauteil in den Anschlussgarnituren c, d,
- Fig. 6:: Variante 2 - Einbauteil in den Anschlussgarnituren c, d,
- Fig. 7:: Variante 3 - Einbauteil in den Anschlussgarnituren c, d,
- Fig. 8:: Variante 4 - Einbauteil in den Anschlussgarnituren c, d,

Die Fig. 1 zeigt die hintere Heizplatte 21 eines zweireihigen Flachheizkörpers 10 mit einer unteren Anschlussgarnitur. In der Figur 2 ist ein zweireihiger Flachheizkörper 10 in Seitenansicht mit einem Vorlaufanschluss und einem Rücklaufanschluss und einer ersten durchströmten und vorzugsweise dem zu beheizenden Raum zugewandten Heizkörperplatte 11 und einer weiteren durchströmten und vorzugsweise dahinter angeordneten Platte 21 und zwischen den Heizplatten 11, 21 an jedem oberen seitlichen Endabschnitt angeordneten Anschlussgarnituren a, b und an den unteren seitlichen Endabschnitten angeordneten Anschlussgarnituren c, d dargestellt. Die Fig. 1 zeigt zur besseren Verdeutlichung der Anschlusskonstruktion nur die Vorderseite der hinteren Heizplatte 21. Die Anschlussgarnituren a, b sind im Wesentlichen gleich ausgebildet wobei die Linke zur vorderen Heizplatte 11 und die Rechte zur hinteren Heizplatte 21 gerichteten Strömungsrichtungen durch Sperrscheiben verschlossen sind.

Die unteren Anschlussgarnituren c, d stehen mit dem Vorlaufanschluss bzw. Rücklaufanschluss fluidtechnisch in Verbindung und sind durch ein Überströmrohr e) miteinander verbunden. Zur Gewährleistung eines *mittigen* Anschlusses des Heizkörpers sind die Anschlussgarnituren c, d mit Anschlusstücken cc, dd versehen, die Anschlussmuffen zum Anschluss an den Vor - und Rücklauf des Heizungsnetzes aufweisen.

Das Überströmrohr e) ist horizontal zwischen den Heizplatten 11, 21 angeordnet und leitet den Vorlauf V des Heizmediums aus der dem zu beheizenden Raum zugewandte Heizkörperplatte 11 in die dahinter angeordnete(n) Heizplatte(n) 21.

Die untere Anschlussgarnitur c ist zur Weiterleitung des Vorlaufs des Heizmediums in die vordere Heizplatte 11 aus dem Vorlaufanschluss V ausgebildet und leitet den aus der vorderen Heizplatte 11 über die Anschlussgarnitur d und das Überströmrohr e) ausströmenden Vorlauf fluidtechnisch getrennt in die hintere Heizplatte 21 weiter. Die untere Anschlussgarnitur d dient neben der Weiterleitung des aus der vorderen Heizplatte 11 in das Überströmrohr (e) ausströmenden Vorlaufs zur fluidtechnisch getrennten Weiterleitung des Rücklaufs des Heizmediums aus der hinteren Heizplatte 11 zum Rücklaufanschluss R. Die Strömungsrichtung des Heizmediums ist in der Fig. 3 durch Pfeile angedeutet. Der Vorlauf und Rücklauf (V₁, V₂ bzw. R₁, R₂)können über die seitlichen Anschlussgarnitur c bzw. d oder den mittigen Anschlussstücken cc bzw. dd erfolgen. Bei Position I ist dargestellt wie das Heizmedium aus dem Vorlaufanschluss über die Anschlussgarnitur c in die vordere Heizplatte 11 einströmt. Pos. II zeigt wie das Heizmedium aus der vorderen Heizplatte 11 ausströmt und über das Überströmrohr e) (Pos. V) zur Pos. III geleitet wird wo das Heizmedium in die hinter Heizplatte 21 einströmt. Bei Pos. IV wird gezeigt wie das Heizmedium aus der hinteren Heizplatte 21 zum Rücklaufanschluss R₁ bzw. R₂ geleitet wird.

Die fluidtechnische Trennung zur Einhaltung der gewünschten Durchflussrichtungen des Heizmediums in den Anschlussgarnituren c, d erfolgt durch Bohrungen und/oder Einbauteile mit entsprechenden Kanälen und/oder Bohrungen. Vorteilhaft werden dabei folgende in den Fig. 4 bis Fig. 8 dargestellte Varianten durch die vorliegende Erfindung umfasst:
- Die betreffenden Anschlussgarnituren (c, d) bestehen aus einem auf der Drehmaschine gefertigten T-Stück und ist mit Bohrungen für gewünschte Durchflussrichtungen versehen. Die Anschlussmuffen sind aufgeschweißt (Fig. 4).
- Die betreffenden Anschlussgarnituren (c, d) bestehen aus einem Serien-T-Stück der Heizkörperfertigung mit einem eingepresstem Einsatz 1.1 und anschließend eingeschweißten Einsatz 1.2 (Fig. 5).
- Die betreffenden Anschlussgarnituren (c, d) besteht aus einem Serien-T-Stück der Heizkörperfertigung mit eingeschweißtem Einsatz 2.1 und anschließend eingepressten Einsatz 2.2 (Fig.6).
- Die betreffenden Anschlussgarnituren (c, d) besteht aus einem Serien-T-Stück der Heizkörperfertigung mit eingepressten Einsatz 3.1 und anschließend eingeschweißten Einsatz 3.2 (Fig. 7).
- Die betreffenden Anschlussgarnituren (c, d) besteht aus einem Serien-T-Stück der Heizkörperfertigung mit eingepressten Einsatz 4.1 und anschließend eingeschweißten Einsatz 4.2. (Fig. 8).

## Patentansprüche

1. Mehrreihiger Heizkörper, insbesondere Flachheizkörper oder Heizwand, mit einem Vorlaufanschluss und einem Rücklaufanschluss für ein Heizmedium aus einem Heizungsnetz und einer ersten durchströmten und dem zu beheizenden Raum zugewandten Heizkörperplatte (11) und wenigstens einer weiteren durchströmten und dahinter angeordneten Platte (21) und zwischen den Heizplatten (11, 21) an jedem oberen seitlichen Endabschnitt angeordneten Anschlussgarnituren (a, b) und an den unteren seitlichen Endabschnitten angeordneten Anschlussgarnituren (c, d), wobei - die unteren Anschlussgarnituren (c, d) mit dem Vorlaufanschluss bzw. Rücklaufanschluss fluidtechnisch in Verbindung stehen und durch ein Überströmrohr (e) miteinander verbunden sind,
- das Überströmrohr (e) horizontal zwischen den Heizplatten (11, 21) angeordnet ist,
- die an jedem oberen seitlichen Endabschnitt angeordneten Anschlussgarnituren (a, b) aus T-Stücken bestehen, die keine gegenseitige Durchströmung der Heizplatten (11, 21) in diesem Bereich zulassen, **dadurch gekennzeichnet, dass** das Überström rohr (e)) den Vorlauf V des Heizmediums aus der dem zu beheizenden Raum zugewandte Heizkörperplatte (11) in die dahinter angeordnete(n) Heizplatte(n) (21) leite.

2. Heizkörper nach Anspruch 1, **dadurch gekennzeichnet, dass** bei der Anschlussgarnitur (a), die zur hinteren Heizplatte (21) und bei der Anschlussgarnitur (b) die zur vorderen Heizplatte (11) gerichteten Strömungsrichtungen durch Sperrscheiben verschlossen sind.

3. Heizkörper nach den Ansprüchen 1 und 2, **dadurch gekennzeichnet, dass** die Anschlussgarnituren (a, b) Entlüftungsventile (14, 14') aufweisen und die Sperrscheiben derart ausgebildet sind, dass beide Heizplatten (11, 21) links oder rechts entlüftbar sind.

4. Heizkörper nach einem der o.g. Ansprüche, **dadurch gekennzeichnet, dass**
- die untere Anschlussgarnitur (c) zur Weiterleitung des Vorlaufs des Heizmediums in die vordere Heizplatte (11) aus dem Vorlaufanschluss V ausgebildet ist und weiter den aus der vorderen Heizplatte (11) über die Anschlussgarnitur (d) und das Überströmrohr (e) ausströmenden Vorlauf fluidtechnisch getrennt in die hintere Heizplatte (21) leitet,
- die untere Anschlussgarnitur (d) neben der Weiterleitung des aus der vorderen Heizplatte (11) in das Überströmrohr (e) ausströmenden Vorlaufs fluidtechnisch getrennt zur Weiterleitung des Rücklaufs des Heizmediums aus der hinteren Heizplatte (11) zum Rücklaufanschluss R ausgebildet ist.

5. Heizkörper nach Anspruch 4, **dadurch gekennzeichnet, dass** die fluidtechnische Trennung zur Einhaltung der gewünschten Durchflussrichtungen des Heizmediums in den Anschlussgarnituren (c, d) durch Bohrungen und/oder Einbauteile mit entsprechenden Kanälen und/oder Bohrungen erfolgt.

6. Heizkörper nach einem der o.g. Ansprüche, **dadurch gekennzeichnet, dass** die Anschlussgarnituren (c, d) aus auf der Drehmaschine gefertigten T-Stücken mit Bohrungen für gewünschte Durchflussrichtungen und aufgeschweißten Anschlussmuffen, und/oder
- aus einem Serien-T-Stück mit einem eingepresstem Einsatz (1.1) und eingeschweißten Einsatz (1.2), und/oder
- aus einem Serien-T-Stück mit eingeschweißtem Einsatz (2.1) und eingepressten Einsatz (2.2), und/oder
- aus einem Serien-T-Stück mit eingepressten Einsatz (3.1) und anschließend eingeschweißten Einsatz (3.2), und/oder
- aus einem Serien-T-Stück mit eingepressten Einsatz (4.1) und anschließend eingeschweißten Einsatz (4.2) bestehen

7. Heizkörper nach einem der o.g. Ansprüche, **dadurch gekennzeichnet, dass** die Anschlussgarnituren (c, d) zur Gewährleistung eines mittigen Anschlusses des Heizkörpers mit Anschlusstücken (cc, dd) versehen sind, die Anschlussmuffen zum Anschluss an den Vor - und Rücklauf des Heizungsnetzes aufweisen.

8. Heizkörper nach einem der o.g. Ansprüche, **dadurch gekennzeichnet, dass** der Anschluss an den Vor- und Rücklauf eines Heizkreises über die oberen Anschlussgarnituren (a, b) erfolgt.

## Claims

1. Multi-row heater, particularly flat heater panel or heating wall , with a feed line connection and a return line connection for a heating medium from a heating network and a first circulated heater panel (11) which is facing the room which must be heated, and at least one further circulated panel (21) which is arranged behind the first panel and between the heater panels (11, 21) shut-off valve assemblies (a, b) arranged at the top of each side end section and shut-off valve assemblies (c, d) arranged at the bottom of the side end sections, whereby the bottom shut-off valve assemblies (c, d), are connected for liquid flow to the feed line or the return line connection and are connected to each other by an overflow line (e), with the overflow line (e) arranged horizontally between the heater panels (11, 21), whereby the shut-off valve assemblies (a, b) which are arranged at the top of each side end section consist of T-pieces and do not allow mutual flow through the heater panels (11, 21) in this area, **characterised by** the overflow line (e) feeding the feed flow V of the heating medium from the heater panel (11) facing the room to be heated, to the heater panel(s) (21) arranged behind it.

2. Heater according to Claim 1, **characterised by** the flow directions to the rear heater panel (21) of shut-off valve assembly (a) and the flow directions to the front heater panel (11) of shut-off valve assembly (b) being closed by means of close-off discs.

3. Heater according to Claim 1 and 2, **characterised by** the shut-off valve assemblies (a, b) having air relief valves (14, 14') and the close-off discs being designed such that both heater panels (11, 21) can be bled to the left or to the right.

4. Heater according to one of the preceding claims, **characterised by** the bottom shut-off valve assembly (c) for feeding the feed flow to the front heater panel (11) being designed as the feed connection V and feeding the feed flow coming from the front heater panel (11) via the shut-off valve assembly (d) and the overflow line (e) in a separated liquid flow to the rear heater panel (21), and bottom shut-off valve assembly (d) being designed as return flow connection R besides feeding the heating medium coming from the front heater panel (11) to the overflow line (e) in a separated liquid flow to feed the return flow of the heating medium from the rear heater panel (11).

5. Heater according to Claim 4, **characterised by** the liquid flow separation for maintaining the required flow directions of the heating medium in the shut-off valve assemblies (c, d) being achieved by drill holes and/or built-in parts with corresponding channels and/or drill holes.

6. Heater according to one of the preceding claims, **characterised by** the shut-off valve assemblies (c, d):
- consisting of T-pieces with drill holes for the required flow directions, manufactured on a lathe, and with welded connecting sleeve, and/or
- consisting of a standard T-piece with a press-fitted insert (1.1) and a welded insert (1.2), and/or
- consisting of a standard T-piece with a welded insert (2.1) and a press-fitted insert (2.2), and/or
- consisting of a standard T-piece with a press-fitted insert (3.1) and a subsequently welded insert (3.2), and/or
- consisting of a standard T-piece with a press-fitted insert (4.1) and a subsequently welded insert (4.2).

7. Heater according to one of the preceding claims, **characterised by** the shut-off valve assemblies (c, d) being furnished with connection pieces (cc, dd), which have connecting sleeves for the connection of the feed and return lines of the heating network, in order to allow centre connection of the heater.

8. Heater according to one of the preceding claims, **characterised by** the connection to the feed and return line of a heating circuit being done via the top shut-off valve assemblies (a, b).

## Revendications

1. Radiateur à plusieurs rangs, en particulier radiateur panneau ou panneau chauffant, avec un raccordement de canalisation montante et un raccordement de canalisation descendante pour un moyen de chauffage d'un réseau de chauffage, et un premier panneau de radiateur (11) parcouru et tourné vers l'espace à chauffer et au moins un autre panneau (21) parcouru et disposé derrière et des garnitures de raccordement (a, b) disposées entre les panneaux de radiateur (11, 21) sur chaque section d'extrémité latérale supérieure et des garnitures de raccordement (c, d) disposées sur les sections d'extrémité latérales inférieures, les garnitures de raccordement inférieures (c, d) étant en liaison fluidique avec le raccordement de canalisation montante ou le raccordement de canalisation descendante et étant reliées entre elles par un tube de trop-plein (e)
- le tube de trop-plein (e) étant disposé horizontalement entre les panneaux de radiateur (11, 21),
- les garnitures de raccordement (a, b) disposées sur chaque section d'extrémité latérale supérieure se composant de pièces en T qui ne permettent aucun passage mutuel des panneaux de radiateur (11, 21) dans cette zone, **caractérisé en ce que** le tube de trop-plein (e) conduit la canalisation montante V du moyen de chauffage du panneau de radiateur (11) tourné vers l'espace à chauffer dans le(s) panneau(x) (21) disposé(s) derrière.

2. Radiateur selon la revendication 1, **caractérisé en ce que** pour la garniture de raccordement (a), les sens d'écoulement dirigés vers le panneau de radiateur arrière (21) et pour la garniture de raccordement (b), les sens d'écoulement dirigés vers le panneau de radiateur avant (11) sont fermés par des disques de blocage.

3. Radiateur selon les revendications 1 et 2, **caractérisé en ce que** les garnitures de raccordement (a, b) présentent des soupapes de purge d'air (14, 14') et les disques de blocage sont réalisés de telle manière que les deux panneaux de radiateur (11, 21) puissent être purgés à gauche ou à droite.

4. Radiateur selon l'une quelconque des revendications précédentes, **caractérisé en ce que**
- la garniture de raccordement inférieure (c) est réalisée pour la transmission de la canalisation montante du moyen de chauffage dans le panneau de radiateur avant (11) du raccordement de canalisation montante V et conduit encore la canalisation montante émanant du panneau de radiateur avant (11) par le biais de la garniture de raccordement (d) et le tube de trop-plein (e) en étant séparée fluidiquement dans le panneau de radiateur arrière (21),
- la garniture de raccordement inférieure (d) est réalisée outre la transmission de la canalisation montante émanant du panneau de radiateur avant (11) dans le tube de trop-plein (e) en étant séparée fluidiquement pour la transmission de la canalisation descendante du moyen de chauffage du panneau de radiateur arrière (11) au raccordement de canalisation descendante R.

5. Radiateur selon la revendication 4, **caractérisé en ce que** la séparation fluidique destinée à respecter les sens d'écoulement souhaités du moyen de chauffage dans les garnitures de raccordement (c, d) est effectuée par des perçages et/ou des pièces de montage avec des canaux et/ou des perçages correspondants.

6. Radiateur selon l'une quelconque des revendications précédentes, **caractérisé en ce que** les garnitures de raccordement (c, d) se composent de pièces en T fabriquées sur le tour avec des perçages pour des sens d'écoulement souhaités et des manchons de raccordement soudés et/ou
- d'une pièce en T de série avec un insert enfoncé (1.1) et un insert soudé (1.2), et/ou
- d'une pièce en T de série avec un insert soudé (2.1) et un insert enfoncé (2.2), et/ou
- d'une pièce en T de série avec un insert enfoncé (3.1) et un insert soudé ensuite (3.2), et/ou
- d'une pièce en T de série avec un insert enfoncé (4.1) et un insert soudé ensuite (4.2).

7. Radiateur selon l'une quelconque des revendications précédentes, **caractérisé en ce que** les garnitures de raccordement (c, d) sont pourvues de pièces de raccordement (cc, dd) pour la garantie d'un raccordement médian du radiateur, lesquelles présentent des manchons de raccordement pour le raccordement aux canalisations montantes et descendantes du réseau de chauffage.

8. Radiateur selon l'une quelconque des revendications précédentes, **caractérisé en ce que** le raccordement aux canalisations montantes et descendantes d'un circuit de chauffage est effectué par le biais des garnitures de raccordement supérieures (a, b).
